# EUROPÄISCHE PATENTSCHRIFT

(11) **EP 1 006 244 B1**
(45) Veröffentlichungstag und Bekanntmachung des Hinweises auf die Patenterteilung: **23.08.2006**
(21) Anmeldenummer: 99123890.8
(22) Anmeldetag: 02.12.1999
(51) Int. Cl.: E03C 1/042

(54) **Befestigungsanordnung für sanitäre Bauteile**
Fixing arrangement for sanitary appliances
Dispositif de fixation pour éléments sanitaires

(30) Priorität: 05.12.1998 DE 19856156
(43) Veröffentlichungstag der Anmeldung: 07.06.2000
(73) Patentinhaber: Hansgrohe AG, 77761 Schiltach (DE)
(72) Erfinder: Schönweger, Alois, 77761 Schiltach (DE); Kronenbitter, Bernd, 72275 Alpirsbach-Römlinsdorf (DE)
(74) Vertreter: Patentanwälte Ruff, Wilhelm, Beier, Dauster & Partner

(56) Entgegenhaltungen:
- EP-A- 0 119 960
- DE-U- 7 820 423

## Beschreibung

Die Erfindung geht aus von einem sogenannten Unterputzkasten, mit dessen Hilfe Sanitärarmaturen an einer Wand angebracht werden können. Der Unterputzkasten dient sowohl als Montagehilfe als auch dazu, die eigentliche Armatur während der Fertigstellung des Verputzes und der Verfliesung der Wand zu schützen. In dem Unterputzkasten kann ein Armaturengrundkörper angeordnet werden, mit dem nach Fertigstellung der Leitungen und der Verfliesung dann die eigentliche Armatur verbunden werden kann.

Es ist bereits eine Befestigungsanordnung für Sanitärbauteile, insbesondere wasserdurchflossene Sanitärbauteile mit den Merkmalen des Oberbegriffes der Ansprüche 1 und 2 bekannt (DE-GBM 7820423), wobei bei dem Unterputzkasten die Wasserleitungen unter Zwischenlage eines Gummirings dicht in den Kastenwänden fixiert sind. Der Armaturengrundkörper ist unter Zwischenlage einer Schallisolierschicht in den Kasten eingebaut. Die Verbindung zwischen dem Kasten und dem Bauwerk geschieht über außen angebrachte Flansche. Der Armaturengrundkörper ist über Schraubverbindungen mit dem Kasten verbunden. Dadurch entsteht eine Möglichkeit der Schallübertragung, die durch die schallisolierende Schicht nur zum Teil verringert wird.

Diese Schallübertragung hat den Nachteil, daß sie von der Armatur erzeugte Geräusche oder im Leitungsnetz als Wasserschall oder Körperschall vorhandene Geräusche direkt auf den Kasten übertragen kann, der als Resonanzkörper für die Schallabstrahlung wirken kann. Geräusche werden daher an die Umgebung, d. h. das Bauwerk oder den Raum, übertragen.

Weiterhin ist ein Sanitärarmaturanschlussorgan bekannt (EP-A1-119960), bei dem sich in einem Gehäuse ein Batteriestück befindet. Zwischen dem Gehäuse und dem Batteriestück befindet sich eine Schallschutzschale aus gummieleastischem Material, die zweigeteilt ist. Beim Zusammenbau muss zunächst die hintere Schale eingesetzt, dann das Batteriestück eingelegt und dann die vordere Schale aufgesetzt werden. Zur Verbindung dient ein Druckstück, das anschließend das Batteriestück im Gehäuse mit Hilfe von Schrauben anpresst.

Der Erfindung liegt die Aufgabe zugrunde, eine Möglichkeit zur Anbringung von Sanitärelementen zu schaffen, bei der die Übertragung von Geräuschen verringert wird.

Zur Lösung dieser Aufgabe schlägt die Erfindung eine Befestigungsanordnung für Sanitärbauteile mit den Merkmalen des Anspruchs 1 oder Anspruchs 2 vor. Weiterbildungen der Erfindung sind Gegenstand der abhängigen Ansprüche.

Der Armaturengrundkörper ist gemäß Anspruch 1 mit dem Unterputzkasten ausschließlich über das mindestens eine Verbindungselement verbunden, das aus einem schalldämmenden Material aufgebaut ist. Es entstehen daher keinerlei Schallbrücken zwischen dem Kasten und dem Armaturengrundkörper. Als schalldämmendes Material kann beispielsweise gummielastisches Material verwendet werden. Auch an der Stelle des Verbindungselements tritt keine direkte Berührung zwischen dem Armaturengrundkörper und dem Unterputzkasten auf.

Gemäß der ersten Variante der Erfindung ist vorgesehen, daß das Verbindungselement nach Einsetzen des Armaturengrundkörpers in den Unterputzkasten mit diesem verbindbar ist. Der Armaturengrundkörper wird so gestaltet, daß er sich von der offenen Seite des Unterputzkastens in diesen einführen läßt. Dabei kann darauf geachtet werden, daß nur geringes Spiel zwischen der Außenseite des Armaturengrundkörpers und dem Unterputzkasten vorhanden ist. Nach Einsetzen kann dann das Verbindungselement bzw. mehrere Verbindungselemente mit dem Unterputzkasten verbunden werden, vorzugsweise von dessen Außenseite her.

Insbesondere kann in Weiterbildung vorgesehen sein, daß das Verbindungselement in eine Durchgangsöffnung des Unterputzkastens eingesetzt wird, mit deren Rand es verbunden wird.

In Weiterbildung der Erfindung kann vorgesehen sein, daß das Verbindungselement hohl ausgebildet ist, insbesondere als Hülse.

In nochmaliger Weiterbildung der Erfindung kann vorgesehen sein, daß das Verbindungselement derart ausgebildet ist, daß die Verbindung zwischen ihm und dem Armaturengrundkörper in einer Öffnung erfolgt. Hierdurch wird es möglich, daß relativ große Flächen zwischen dem Verbindungselement und dem Armaturengrundkörper zur Festlegung wirksam sind.

Erfindungsgemäß kann vorgesehen sein, daß ein Ansatz des Armaturengrundkörpers in das hülsenartige Verbindungselement eingreift.

Es ist aber ebenfalls möglich, daß das Verbindungselement in einen hülsenartigen Ansatz des Armaturengrundkörpers eingreift.

Zur Erleichterung der Montage kann vorgesehen sein, daß der Unterputzkasten eine Stützeinrichtung, eine Halterungseinrichtung oder dergleichen für den Armaturengrundkörper aufweist, die derart angeordnet ist, daß der Armaturengrundkörner in dem Unterputzkasten in der Nähe seiner endgültigen Position gehalten wird.

Bei der Montage wird also der Armaturengrundkörper, wie bereits erwähnt, in den Kasten eingesetzt, bis er von der Stützeinrichtung gestützt wird. Anschließend kann die Verbindung mit den Verbindungselementen erfolgen. Hierzu kann es erforderlich sein, den Armaturengrundkörper etwas nach oben oder zur Seite zu bewegen, was mit einfachen Hilfsmitteln geschehen kann.

Besonders günstig ist es jedoch, wenn bei der Herstellung des vollständigen Eingriffs zwischen dem Verbindungselement und dem Armaturengrundkörper dieser durch den Eingriff des Verbindungselements aus der Stützeinrichtung ausgerückt wird. Ohne weiteres Zutun oder Nachdenken erfolgt also das Lösen des Armaturengrundkörpers von der Stützeinrichtung und damit von dem Unterputzkasten, so daß keine direkte Verbindung mehr besteht.

In Weiterbildung der Erfindung kann vorgesehen sein, daß das Verbindungselement als Dichtelement ausgebildet ist, das also gleichzeitig den Kasten nach außen abdichtet.

In Weiterbildung der Erfindung kann vorgesehen werden, daß der Armaturengrundkörper Wasserführungen aufweist.

Insbesondere kann vorgesehen sein, daß der Armaturengrundkörper eine als Schnittstelle dienende Fläche aufweist, an der eine ebenfalls als Schnittstelle dienende Fläche einer Sanitärarmatur angebracht werden kann. Es kann vorgesehen sein, daß in der Schnittstellenfläche mindestens eine Öffnung für eine Wasserführung mündet. Dadurch kann beispielsweise das Wasser aus der Wasserleitung durch den Armaturengrundkörper zu dem Sanitärelement fließen.

In Weiterbildung der Erfindung kann vorgesehen sein, daß der Armaturengrundkörper Befestigungsöffnungen zum Anbringen von Sanitärelementen aufweist, beispielsweise mit einem Gewinde versehene Bohrungen.

Zur Verbindung des Unterputzkastens mit der Wand eines Gebäudes kann dieser Befestigungsöffnungen aufweisen. Diese können so gestaltet sein, daß der Unterputzkasten beispielsweise an dem Boden einer Nische in der Wand festgeschraubt werden kann. Der Unterputzkasten kann ebenfalls Öffnungen aufweisen, mit denen er an einer Isolationswand angeschraubt werden kann.

In Weiterbildung der Erfindung kann vorgesehen sein, daß der mindestens eine Ansatz des Armaturengrundkörpers zur Verbindung mit einer Wasserleitung einer Hausinstallation ausgebildet ist.

Beispielsweise kann der Grundkörper absolut symmetrisch aufgebaut sein, so daß an ihm die unterschiedlichen Sanitärelemente wie Einhebelmischventil, Thermostate mit oder ohne Umsteller oder andere Zusatzeinrichtungen angeflanscht werden können.

Es kann erfindungsgemäß in Weiterbildung vorgesehen sein, daß das Verbindungselement oder wenigstens eines der Verbindungselemente vor dem Einsetzen des Armaturengrundkörpers in den Unterputzkasten mit diesem und/oder mit dem Armaturengrundkörper verbunden werden kann.

Insbesondere kann vorgesehen sein, daß das Verbindungselement oder eines der Verbindungselemente in eine Ausnehmung des Armaturengrundkörpers und/oder des Unterputzkastens eingesetzt werden kann. Auch dies führt zu einer schallgedämmten Verbindung zwischen dem Armaturenkörper und dem Unterputzkasten.

Gemäß der zweiten Variante der Erfindung ist das Verbindungselement oder auch mehrere Verbindungselemente auf einen Vorsprung des Armaturengrundkörper und/oder des Unterputzkastens aufsetzbar.

Erfindungsgemäß kann die Anordnung mehrere Verbindungselemente aufweisen, beispielsweise auch Kombinationen unterschiedlicher Arten von Verbindungselementen. Beispielsweise kann eine Dichthülse an der Unterseite des Kastens angeordnet werden, um dort eine dichte Durchführung durch den Kasten zu ermöglichen, während in anderen Bereichen des Gehäuses andere Verbindungselemente verwendet werden können.

Weitere Merkmale, Einzelheiten und Vorzüge der Erfindung ergeben sich aus der folgenden Beschreibung einer bevorzugten Ausführungsform der Erfindung sowie anhand der Zeichnung. Hierbei zeigen:
- Fig. 1: einen Schnitt durch einen mit einem Armaturengrundkörper versehenen Unterputzkasten nach der Erfindung;
- Fig. 2: eine Aufsicht auf die Anordnung der Fig. 1;
- Fig. 3: perspektivisch einen Schnitt durch die Anordnung der Fig. 1;
- Fig. 4: in vergrößertem Maßstab einen Teilschnitt durch ein den Unterputzkasten mit dem Armaturengrundkörper verbindendes Verbindungselement.
- Fig. 5: eine der Fig. 1 entsprechende Darstellung bei einer weiteren Ausführungsform;
- Fig. 6: eine abgebrochene Darstellung einer nochmals weiteren Ausführungsform.

In dem Schnitt der Fig. 1 ist der Unterputzkasten 1 in einer Position dargestellt, in der seine offene Seite 2 nach oben gerichtet ist. Der Unterputzkasten 1 weist eine beispielsweise kreiszylindrische Außenwand 3 auf, die von einem ebenen Boden 4 abgeschlossen ist. Bei der Montage eines Sanitärventils wird der Unterputzkasten im Normalfall in einer Nische einer Wand so angeordnet, daß die offene Seite 2 vertikal verläuft, also nach vorne gerichtet ist.

An der Außenseite der Außenwand sind mehrere Vorsprünge 5 etwa in halber Höhe des Kastens angebracht, mit denen dieser beispielsweise an einer Isolationswand angeschraubt werden kann. Weitere im Bereich des Bodens 4 angeordnete Vorsprünge mit Befestigungsmöglichkeiten sind in dem Schnitt der Fig. 1 nicht zu sehen, dagegen in der Aufsicht der Fig. 2.

Die Wand 3 des Unterputzkastens 1 enthält mit kurzem Abstand von dem Boden 4 insgesamt vier Durchgangsöffnungen, die beispielsweise alle gleichen Durchmesser aufweisen und kreisrund ausgebildet sind. An der Innenseite der Wand 3 ist im Bereich dieser Öffnungen die Wandstärke so geändert, daß sich ebene Flächen 6 ergeben.

In den Unterputzkasten 1 ist ein Armaturengrundkörper 7 eingesetzt, dessen Quererstreckung etwas kleiner ist als der Abstand zweier ebener Flächen 6 im Bereich der Durchgangsöffnungen. Der Armaturengrundkörper 7 besteht beispielsweise aus Metall, während der Unterputzkasten aus Kunststoff bestehen kann.

Die Festlegung des Armaturengrundkörpers 7 in dem Unterputzkasten geschieht dadurch, daß durch die Durchtrittsöffnungen hülsenartige Verbindungselemente 8 von außen eingeschoben werden, die aus einem schalldämmenden Material bestehen, also beispielsweise aus einem gummielastischen Material. Diese Verbindungselemente 8 weisen die Form einer zylindrischen Hülse auf, deren Außendurchmesser und Außenform dem Innendurchmesser und der Form der Durchgangsöffnungen des Unterputzkastens 1 entsprechen. An ihrer radialen Außenseite 9 sind die Verbindungselemente mit einem nach außen gerichteten Flansch 10 versehen, der ein Durchschieben durch die Durchgangsöffnungen verhindert.

Der Innendurchmesser der hülsenartigen Verbindungselemente 8 entspricht dem Außendurchmesser von hülsenartigen Ansätzen 11 des Armaturengrundkörpers. Diese Ansätze 11 sind innerhalb der Öffnung 12 der Verbindungselemente angeordnet. Sie liegen mit ihren Außenseiten flächig an den Innenseiten der Öffnungen 2 der Verbindungselemente 8 an. Das Material der Verbindungselemente 8 ist so gewählt, daß der Armaturengrundkörper 7 durch die Verbindungselemente sicher gehalten wird. Da die Stirnkanten 13 der Ansätze 11 bis an die Flächen 6 heranreichen, in denen die Durchgangsöffnungen vorhanden sind, wird eine sichere und dennoch schallgedämpfte Verbindung zwischen dem Armaturengrundkörper 7 und dem Unterputzkasten 1 hergestellt. Der Armaturengrundkörper 7 berührt den Unterputzkasten 1 an keiner Stelle. Die Verbindung geschieht ausschließlich durch die Verbindungselemente 8.

Der Armaturengrundkörper weist eine zu der offenen Seite 2 des Unterputzkastens 1 gerichtete ebene Fläche 14 auf, in deren Mitte eine mit einem Gewinde versehene Bohrung 15 senkrecht zu dieser Fläche 14 vorgesehen ist.

Der Armaturengrundkörper 7 enthält vier Wasserführungen, die durch die Ansätze 4 verlaufen und in der ebenen Fläche 14 münden. Die vier Wasserführungen sind voneinander getrennt. Die Mündungsöffnungen 16 sind beispielsweise kreisrund.

Auf den Armaturengrundkörper kann eine Sanitärarmatur aufgesetzt werden, die eine der Fläche 14 entsprechende Gegenfläche aufweist. Die beiden Flächen 14 und die Gegenfläche brauchen nicht eben zu sein, sie müssen aber aufeinander abgestimmt sein. Die Festlegung der Sanitärarmatur geschieht in der Gewindebohrung 15. Die Sanitärarmatur hat dann Öffnungen, die mit den Öffnungen 16 in der Fläche 14 in Übereinstimmung gebracht werden können. Es ist selbstverständlich auch möglich, daß nicht alle Öffnungen 16 benutzt werden.

Der Unterputzkasten 1 mit der soweit beschriebenen Anordnung des Armaturengrundkörpers 7, festgelegt mit Hilfe der Verbindungselemente 8, wird dann in eine Nische einer Wand oder hinter eine Isolationswand eingesetzt und mit der Hauswasserzuleitung verbunden, deren Anschlüsse in die Ansätze 11 eingeschraubt werden. Erst nach vollständiger Herstellung der Installation, die beispielsweise auch noch auf Dichtheit geprüft werden kann, und anschließender Herstellung der Verfliesung wird die eigentliche Armatur in den Unterputzkasten 1 eingesetzt und mit dem Grundkörper 7 verschraubt.

Fig. 2 zeigt die Aufsicht auf die Anordnung der Fig. 1. Zusätzlich zu den bereits erwähnten Vorsprüngen 5 mit den darin angeordneten Befestigungsöffnungen 17 sind an der Außenseite des Unterputzkastens weiter unten Vorsprünge 18 mit darin angeordneten Öffnungen 19 angeformt. Mit Hilfe dieser Öffnungen 19 in den Vorsprüngen kann der Unterputzkasten an der Rückwand einer Nische in der Wand angeschraubt werden.

Außerhalb der kreisrunden ebenen Fläche 14 für die Verbindung mit der Armatur sind in Umfangsrichtung etwa mittig zwischen den Ansätzen 11 weitere Gewindeöffnungen 20 vorhanden, die ebenso wie die Gewindebohrung 15 zum Anschrauben der Armatur dienen können.

Die vier Ansätze 11 und dementsprechend die vier Befestigungselemente 8 sind gleichmäßig über den Umfang verteilt und weisen jeweils einen rechten Winkel gegenüber dem benachbarten Ansatz 11 auf. Wie dies bereits erwähnt wurde, ist es nicht erforderlich, daß alle vier Wasserführungen bei einer Sanitärarmatur auch benutzt werden. Die nicht benutzten Wasserführungen können entweder durch Stopfen verschlossen werden oder aber keine Verbindung mit der Armatur aufweisen. Dennoch dienen alle vier Ansätze 11 dazu, den Armaturenkörper gedämpft mit dem Unterputzkasten 1 zu verbinden.

In Fig. 1 ist zu sehen, daß am Boden 4 des Unterputzkastens für jeden Ansatz 11 des Armaturengrundkörpers eine Stützeinrichtung 21 vorhanden ist, die einstückig an der Innenseite des Unterputzkastens 1 angeformt ist. Im dargestellten Beispiel weist die Stützeinrichtung ein konkav gebogenes Element auf, dessen nach oben, d. h. vom Boden 4 weg gerichtete Fläche 22 der Krümmung der Unterseite des Ansatzes 11 entspricht. Bei der Montage wird ja zunächst der Armaturengrundkörper 7 durch die offene Seite 2 des Unterputzkastens in diesen eingesetzt, wobei bei dieser Montage der Unterputzkasten 1 in der in Fig. 1 dargestellten Orientierung angeordnet wird. Der Armaturengrundkörper 7 wird mit seinen vier Ansätzen 11 dann von den Gegenflächen 22 der Stützeinrichtung 21 gehalten. In dieser Position sind die Ansätze 11 nur geringfügig exzentrisch zu den Durchtrittsöffnungen positioniert, durch die jetzt die Verbindungselemente 8 von außen eingeschoben werden. Die Verbindungselemente können auch ohne weitere Maßnahmen soweit eingeschoben werden, daß ihre inneren Stirnenden 23 an den Stirnkanten 13 der Ansätze 11 anliegen. Anschließend braucht der Armaturengrundkörper 7 nur etwas gekippt zu werden, um dann schon das erste Verbindungselement einschieben zu können. Das Einschieben der weiteren Verbindungselemente 8 kann in ähnlicher Weise durch geringfügiges Verkippen des Armaturengrundkörpers 7 geschehen. Diese Verkippung kann beispielsweise dadurch erreicht werden, daß in die Gewindebohrung 15 eine Schraube eingeschraubt wird, an der der Monteur anfassen kann.

Zum Erleichtern des Einschiebens kann jedoch auch vorgesehen sein, daß die innere Kante der Stirnfläche 23 der Verbindungselemente 8 mit einer Einlaufschräge 24 versehen wird. Dies ist in vergrößertem Maßstab in der Fig. 4 dargestellt. Auch die Außenkante der Stirnkante 13 der Ansätze 11 kann mit einer solchen Schrägfläche 25 versehen werden. Beide Schrägflächen können so dimensioniert werden, daß das Verbindungselement 8 beim Einschieben durch die Durchgangsöffnung an der Stirnfläche 13 vorbei gelangen kann, wobei dann durch die Zusammenwirkung der Schrägflächen 24, 25 der Armaturengrundkörper 7 angehoben und die Ansätze 11 konzentrisch zu den Durchgangsöffnungen und den Verbindungselementen 8 zentriert werden. Bei dieser Lösung ist kein manuelles Eingreifen des Monteurs erforderlich, so daß dieser auch nichts falsch machen kann.

Fig. 3 zeigt in einem perspektivischen Schnitt durch die Anordnung nochmals, wie die Verbindung zwischen dem Unterputzkasten 1 und dem Armaturengrundkörper 7 geschieht. An der Stelle der Durchgangsöffnungen ist durch die bereits erwähnte Veränderung der Wandstärke der Außenwand 3 auf der Innenseite und ggf. auch auf der Außenseite eine ebene Fläche 6 gebildet. Dies ermöglicht es, daß die in einer Ebene liegenden Stirnkanten 13 der Ansätze 11 des Armaturengrundkörpers 7 überall den gleichen Abstand von der Innenfläche der Wand des Kastens 1 haben, so daß sie überall sehr nahe an diese Wand heranreichen können. Dies verbessert zusammen mit der entsprechenden Auswahl des Materials sowohl die Stabilität der Verbindungen als auch die Verhinderung der Bildung von Schallbrücken, die eine Weiterleitung von Schall von der Armatur auf den Kasten und umgekehrt erleichtern würden.

Bei der Ausführungsform der Fig. 5, die nur insoweit beschrieben wird, als sie sich von den bisherigen Ausführungsformen unterscheidet, enthält der Boden des Unterputzkastens 1 einen Vorsprung 30, der als axialer Zapfen ausgebildet und am Boden angeformt ist. Der Armaturengrundkörper enthält eine Ausnehmung in Form eines Sacklochs, deren Form etwa der Form des Vorsprungs 30 entspricht. Auf den Vorsprung 30 ist ein Verbindungselement 31 in Form einer an einem Ende geschlossenen Hülse aufgesetzt, und auf dieses Verbindungselement 31 ist dann der Armaturengrundkörper 7 mit seinem Sackloch aufgesetzt bzw. aufgedrückt. Dieses Verbindungelement kann vor Einsetzen des Armaturengrundkörpers 7 in den Unterputzkasten 1 entweder zuerst auf den Zapfen 30 aufgesetzt oder zuerst in das Sackloch eingesteckt werden.

Das gegenüberliegende Ende des Armaturenkörpers 7 mit dem Schraubanschluß kann dann in der gleichen Weise mit dem Armaturengrundkörper 1 verbunden werden, wie dies in den vorhergehenden Ausführungsformen beschrieben wurde.

Bei der Ausführungsform nach Fig. 6 enthält der Boden des Unterputzkastens 1 wieder einen Vorsprung, der die Form eines Zapfens 32 aufweist. An der Unterseite des Armaturengrundkörpers 7 ist ein gleich großer Zapfen 33 angeformt, wobei die beiden Zapfen koaxial verlaufen. Das Verbindungselement weist die Form einer zylindrischen Hülse mit einer Querwand auf. Das Verbindungselement 34 kann zuerst mit dem Zapfen 32 des Unterputzkastens 1 oder zuerst mit dem Zapfen 33 des Armaturengrundkörpers 7 verbunden werden. Wiederum kann die Durchgangsöffnung für das Wasser mit Hilfe einer Verbindungshülse mit dem Unterputzkasten 1 verbunden werden.

Wenn mehrere solche Zapfen 32 am Boden des Unterputzkastens 1 angeformt sind, können mehrere Verbindungselemente 34 verwendet werden, die gegebenenfalls zur Erleichterung der Montage mit einem Steg miteinander verbunden sind.

## Patentansprüche

1. Befestigungsanordnung für Sanitärbauteile, insbesondere wasserdurchflossene Sanitärbauteile, mit
einem Unterputzkasten (1), der
mit einer Wand eines Gebäudes verbindbar ist und
mindestens eine offene Seite (2) und eine Außenwand (3) aufweist,
einem Armaturengrundkörper (7), der
in den Unterputzkasten (1) von dessen offener Seite (2) her einsetzbar ist,
mindestens einem Verbindungselement (8), das
mit dem Unterputzkasten (1) und dem Armaturengrundkörper (7) verbindbar ist und
aus schalldämmendem Material aufgebaut ist, wobei
der Armaturengrundkörper (7) den Unterputzkasten (1) an keiner Stelle direkt berührt ,
**dadurch gekennzeichnet, dass**
eine Verbindung zwischen dem Armaturengrundkörper (7) und dem Unterputzkasten (1) nur mit Hilfe des mindestens einen Verbindungselements (8) besteht,
das mindestens eine Verbindungselement (8) nach Einsetzen des Armaturengrundkörpers (7) in den Unterputzkasten (1) mit diesem verbindbar ist und
derart ausgebildet ist, dass der Armaturengrundkörper (7) mit dem Unterputzkasten (1) ausschließlich über das Verbindungselement (8) verbunden ist.

2. Befestigungsanordnung für Sanitärbauteile, insbesondere wasserdurchflossene Sanitärbauteile, mit
einem Unterputzkasten (1), der
mit einer Wand eines Gebäudes verbindbar ist und
mindestens eine offene Seite (2) und eine Außenwand (3) aufweist,
einem Armaturengrundkörper (7), der
in den Unterputzkasten (1) von dessen offener Seite (2) her einsetzbar ist,
mindestens einem Verbindungselement (8), das
mit dem Unterputzkasten (1) und dem Armaturengrundkörper (7) verbindbar ist und
aus schalldämmendem Material aufgebaut ist, wobei
der Armaturengrundkörper (7) den Unterputzkasten (1) an keiner Stelle direkt berührt, **dadurch gekennzeichnet, dass** eine Verbindung zwischen dem Armaturengrundkörper (7) und dem Unterputzkasten (1) nur mit Hilfe des mindestens einen Verbindungselements (31, 34) besteht, mindestens ein Verbindungselement (31, 34) vor dem Einsetzen des Armaturengrundkörpers (7) in den Unterputzkasten (1) mit diesem und/oder mit dem Armaturengrundkörper (7) verbindbar ist, und
das Verbindungselement (31, 34) auf einen Vorsprung des Armaturengrundkörpers (7) und/oder des Unterputzkastens (1) aufsetzbar ist.

3. Anordnung nach Anspruch 1, bei der das mindestens eine Verbindungselement (8) von der Außenseite der Außenwand (3) des Unterputzkastens (1) her mit diesem verbindbar ist.

4. Anordnung nach einem der Ansprüche 1 oder 3, bei der das mindestens eine Verbindungselement (8) in eine Durchgangsöffnung des Unterputzkastens (1) einsetzbar und mit dessen Rand verbindbar ist.

5. Anordnung nach einem der vorhergehenden Ansprüche, bei der mindestens ein Verbindungselement (18) hohl ausgebildet ist.

6. Anordnung nach einem der vorhergehenden Ansprüche, bei der mindestens ein Verbindungselement (8) als Hülse ausgebildet ist.

7. Anordnung nach einem der vorhergehenden Ansprüche, bei der mindestens ein Verbindungselement (8) derart ausgebildet ist, dass die Verbindung zwischen dem Verbindungselement (8) und dem Armaturengrundkörper (7) in einer Öffnung erfolgt.

8. Anordnung nach einem der vorhergehenden Ansprüche, bei der ein Ansatz (11) des Armaturengrundkörpers (7) in ein hülsenartiges Verbindungselement (8) eingreift.

9. Anordnung nach einem der vorhergehenden Ansprüche, bei der mindestens ein Verbindungselement (8) in einen hülsenartigen Ansatz (11) des Armaturengrundkörpers (7) eingreift.

10. Anordnung nach einem der vorhergehenden Ansprüche, bei der der Unterputzkasten (1) eine Stützeinrichtung (21) für den Armaturengrundkörper (7) aufweist, die derart angeordnet und ausgebildet ist, dass der Armaturengrundkörper (7) in der Nähe seiner endgültigen Position gehalten wird.

11. Anordnung nach Anspruch 10, bei der die Stützeinrichtung (21) derart angeordnet und ausgebildet ist, dass das Verbindungselement (8) mit dem von der Stützeinrichtung (21) gehalterten Armaturengrundkörper (7) in Eingriff gebracht werden kann.

12. Anordnung nach Anspruch 10 oder 11, bei der während der Herstellung des vollständigen Eingriffs zwischen einem Verbindungselement (8) und dem Armaturengrundkörper (7) dieser aus der Stützeinrichtung (21) ausgerückt wird.

13. Anordnung nach einem der vorhergehenden Ansprüche, bei der mindestens ein Verbindungselement (8) als Dichtelement ausgebildet ist.

14. Anordnung nach einem der vorhergehenden Ansprüche, bei der der Armaturengrundkörper (7) Wasserführungen aufweist.

15. Anordnung nach einem der vorhergehenden Ansprüche, bei der der Armaturengrundkörper (7) eine Schnittstellenfläche (14) aufweist, an der eine Schnittstellenfläche einer Sanitärarmatur angebracht werden kann.

16. Anordnung nach Anspruch 15, bei der in der Schnittstellenfläche (14) mindestens eine Öffnung (16) einer Wasserführung mündet.

17. Anordnung nach einem der vorhergehenden Ansprüche, bei der der Armaturengrundkörper (7) Befestigungsöffnungen (15, 20) zum Anbringen von Sanitärelementen aufweist.

18. Anordnung nach einem der vorhergehenden Ansprüche, bei der der Unterputzkasten (1) Befestigungslöcher (17, 19) zu seiner Befestigung an der Wand eines Gebäudes aufweist.

19. Anordnung nach einem der Ansprüche 8 bis 18, bei der der Ansatz (11) des Armaturengrundkörpers (7) zur Verbindung mit einer Wasserleitung einer Hausinstallation ausgebildet ist.

20. Anordnung nach einem der vorhergehenden Ansprüche, mit mehreren Verbindungselementen (8, 31, 34).

21. Anordnung nach einem der vorhergehenden Ansprüche, mit mehreren verschiedenartigen Verbindungselementen (8, 31, 34).

## Claims

1. Fastening arrangement for plumbing components, especially water-conducting plumbing components with a recessed box (1) that is connectable to a wall of a building and has at least one open side (2) and an outer wall (3), a basic fitting body (7) that is insertable in the recessed box (1) from the open side (2) of the recessed box, and at least one connection element (8) that is connectable to the recessed box (1) and the basic fitting body (7) and is made of noise-suppressing material, whereby the basic fitting body (7) never directly contacts the recessed box (1) at any point, **characterized in that** at least one connecting element (8) is the only connection between the basic fitting body (7) and the recessed box (1), at least one connecting element (8) is connectable to the recessed box (1) after the basic fitting body (7) is inserted in the recessed box, and the fastening arrangement is designed so that the basic fitting body (7) exclusively connects to the recessed box (1) via the connecting element (8).

2. Fastening arrangement for plumbing components, especially water-conducting plumbing components, with a recessed box (1) that is connectable with a wall of a building, and has at least one open side (2) and an outer wall (3), a basic fitting body (7) that is insertable in the recessed box (1) from the open side (2) of the recessed box, at least one connection element (8) that it is connectable to the recessed box (1) and the basic fitting body (7) and is made of noise-suppressing material, whereby the basic fitting body (7) never directly contacts the recessed box (1) at any point, **characterized in that** a connection is established between the basic fitting body (7) and the recessed box (1) only using one connecting element (31, 34), and at least one connecting element (31, 34) is connectable to the recessed box (1) and/or the basic fitting body (8) before the basic fitting body (7) is inserted in the recessed box (1), and the connecting element (31, 34) can be placed on a projection of the basic fitting body (7) and/or the recessed box (1).

3. Arrangement according to Claim 1, whereby at least one connecting element (8) is connectable with the recessed box (1) from the outside of the outer wall (3) of the recessed box.

4. Arrangement according to one of Claims 1 or 3, whereby at least one connecting element (8) is insertable in a through-hole of the recessed box (1) and is connectable with its edge.

5. Arrangement according to one of the preceding Claims, whereby at least one connecting element (18) is hollow.

6. Arrangement according to one of the preceding Claims, whereby at least one connecting element (8) is designed as a sleeve.

7. Arrangement according to one of the preceding Claims, whereby at least one connecting element (8) is designed so that the connecting element (8) and basic fitting body (7) are connected in an opening.

8. Arrangement according to one of the preceding Claims, whereby an extension (11) of the basic fitting body (7) engages in a sleeve-like connecting element (8).

9. Arrangement according to one of the preceding Claims, whereby at least one connecting element (8) engages in a sleeve-like extension (11) of the basic fitting body (7).

10. Arrangement according to one of the preceding Claims, whereby the recessed box (1) has a support device (21) for the basic fitting body (7) that is arranged and designed so that the basic fitting body (7) is held close to its final position.

11. Arrangement according to Claim 10, whereby the support device (21) is arranged and designed so that the connecting element (8) can be engaged with a basic fitting body (7) held by the support device (21).

12. Arrangement according to Claim 10 or 11, whereby the basic fitting body (7) releases from the support element (21) when the connecting element (8) and the basic fitting body (7) completely engage.

13. Arrangement according to one of the preceding Claims, whereby at least one connecting element (8) is designed as a sealing element.

14. Arrangement according to one of the preceding Claims, whereby the basic fitting body (7) has water channels.

15. Arrangement according to one of the preceding Claims, whereby the basic fitting body (7) has an interface surface (14) on which an interface surface of a plumbing fitting can be attached.

16. Arrangement according to Claim 15, whereby at least one opening (16) of a water channel ends in the interface surface (14).

17. Arrangement according to one of the preceding Claims, whereby the basic fitting body (7) has attachment openings (15, 20) to affix plumbing elements.

18. Arrangement according to one of the preceding Claims, whereby the recessed box (1) has attachment holes (17, 19) to affix it to the wall of a building.

19. Arrangement according to one of Claims 8 to 18, whereby the extension (11) of the basic fitting body (7) is designed to connect with a water line of the plumbing system.

20. Arrangement according to one of the preceding Claims with a plurality of connecting elements (8, 31, 34).

21. Arrangement according to one of the preceding Claims with a plurality of different types of connecting elements (8, 31, 34).

## Revendications

1. Dispositif de fixation pour des éléments sanitaires, notamment pour des éléments sanitaires traversés par l'eau, doté d'un caisson sous enduit (1) raccordable à un mur d'un bâtiment et présentant au moins un côté ouvert (2) et une paroi extérieure (3), d'un corps de base de robinetterie (7) pouvant être inséré dans le caisson sous enduit (1) par le côté ouvert (2) de celui-ci, d'au moins un élément de raccordement (8) pouvant être raccordé au caisson sous enduit (1) et au corps de base de robinetterie (7), et constitué d'un matériau insonorisant, le corps de base de robinetterie (7) n'étant en contact direct avec le caisson sous enduit (1) à aucun endroit, **caractérisé en ce qu'**un raccordement entre le corps de base de robinetterie (7) et le caisson sous enduit (1) est réalisé seulement à l'aide d'au moins un élément de raccordement (8), **en ce qu'**au moins un élément de raccordement (8) est raccordable au caisson sous enduit (1) après l'insertion du corps de base de robinetterie (7) dans le caisson sous enduit (1) et **en ce qu'**il est exécuté de telle sorte que le corps de base de robinetterie (7) est raccordé au caisson sous enduit (1) uniquement par l'intermédiaire de l'élément de raccordement (8).

2. Dispositif de fixation pour des éléments sanitaires, notamment des éléments sanitaires traversés par l'eau, doté d'un caisson sous enduit (1) raccordable à un mur d'un bâtiment et présentant au moins un côté ouvert (2) et une paroi extérieure (3), d'un corps de base de robinetterie (7) pouvant être inséré dans le caisson sous enduit (1) par le côté ouvert (2) de celui-ci, d'au moins un élément de raccordement (8) pouvant être raccordé au caisson sous enduit (1) et au corps de base de robinetterie (7) et constitué d'un matériau insonorisant, le corps de base de robinetterie (7) n'étant en contact direct avec le caisson sous enduit (1) à aucun endroit, **caractérisé en ce qu'**un raccordement entre le corps de base de robinetterie (7) et le caisson sous enduit (1) est réalisé seulement à l'aide d'au moins un élément de raccordement (31, 34), **en ce qu'**au moins un élément de raccordement (31, 34) est raccordable au caisson sous enduit (1) avant l'insertion du corps de base de robinetterie (7) dans celui-ci et/ou au corps de base de robinetterie (7), et **en ce que** l'élément de raccordement (31, 34) peut être posé sur une saillie du corps de base de robinetterie (7) et/ou sur le caisson sous enduit (1).

3. Dispositif selon la revendication 1, dans lequel au moins un élément de raccordement (8) peut être raccordé au caisson sous enduit (1) par le côté extérieur de la paroi extérieure (3) dudit caisson.

4. Dispositif selon l'une des revendications 1 ou 3, dans lequel au moins un élément de raccordement (8) peut être inséré dans une ouverture traversante du caisson sous enduit (1) et peut être raccordé au bord de celui-ci.

5. Dispositif selon l'une quelconque des revendications précédentes, dans lequel au moins un élément de raccordement (8) est formé de manière creuse.

6. Dispositif selon l'une quelconque des revendications précédentes, dans lequel au moins un élément de raccordement (8) est formé comme une douille.

7. Dispositif selon l'une quelconque des revendications précédentes, dans lequel au moins un élément de raccordement (8) est formé de telle sorte que le raccordement entre l'élément de raccordement (8) et le corps de base de robinetterie (7) est réalisé dans une ouverture.

8. Dispositif selon l'une quelconque des revendications précédentes, dans lequel un embout (11) du corps de base de robinetterie (7) s'engage dans un élément de raccordement (8) en forme de douille.

9. Dispositif selon l'une quelconque des revendications précédentes, dans lequel au moins un élément de raccordement (8) s'engage dans un embout (11) en forme de douille du corps de base de robinetterie (7).

10. Dispositif selon l'une quelconque des revendications précédentes, dans lequel le caisson sous enduit (1) présente un dispositif d'appui (21) pour le corps de base de robinetterie (7), ce dispositif d'appui étant disposé et formé de telle sorte que le corps de base de robinetterie (7) est maintenu de manière proche de sa position définitive.

11. Dispositif selon la revendication 10, dans lequel le dispositif d'appui (21) est disposé et formé de telle sorte que l'élément de raccordement (8) peut être mis en prise avec le corps de base de robinetterie (7) maintenu par le dispositif d'appui (21).

12. Dispositif selon la revendication 10 ou 11, dans lequel, lors de l'établissement de la prise complète entre un élément de raccordement (8) et le corps de base de robinetterie (7), ce dernier est découplé du dispositif d'appui (21).

13. Dispositif selon l'une quelconque des revendications précédentes, dans lequel au moins un élément de raccordement (8) est formé comme élément d'étanchéité.

14. Dispositif selon l'une quelconque des revendications précédentes, dans lequel le corps de base de robinetterie (7) présente des conduites d'eau.

15. Dispositif selon l'une quelconque des revendications précédentes, dans lequel le corps de base de robinetterie (7) présente une surface de jonction (14), sur laquelle peut être appliquée une surface de jonction d'une robinetterie sanitaire.

16. Dispositif selon la revendication 15, dans lequel au moins une ouverture (16) d'une conduite d'eau débouche dans la surface de jonction (14).

17. Dispositif selon l'une quelconque des revendications précédentes, dans lequel le corps de base de robinetterie (7) présente des ouvertures de fixation (15, 20) pour appliquer des éléments sanitaires.

18. Dispositif selon l'une quelconque des revendications précédentes, dans lequel le caisson sous enduit (1) présente des trous de fixation (17, 19) pour sa fixation sur le mur d'un bâtiment.

19. Dispositif selon l'une quelconque des revendications 8 à 18, dans lequel l'embout (11) du corps de base de robinetterie (7) est formé pour être raccordé à une conduite d'eau d'une installation domestique.

20. Dispositif selon l'une quelconque des revendications précédentes, comprenant plusieurs éléments de raccordement (8, 31, 34).

21. Dispositif selon l'une quelconque des revendications précédentes, comprenant plusieurs éléments de raccordement (8, 31, 34) de types différents.
